# EUROPÄISCHE PATENTSCHRIFT

(11) **EP 0 850 727 B1**
(45) Veröffentlichungstag und Bekanntmachung des Hinweises auf die Patenterteilung: **27.11.2002**
(21) Anmeldenummer: 97123037.0
(22) Anmeldetag: 31.12.1997
(51) Int. Cl.: B24C 5/02, B24C 7/00

(54) **Strahlpistole für die Nassstrahlung**
Blast gun for wet blasting
Lance pour le traitement au jet abrasif humide

(30) Priorität: 31.12.1996 DE 19654779
(43) Veröffentlichungstag der Anmeldung: 01.07.1998
(73) Patentinhaber: Bauer, Andreas, 8020 Graz (AT)
(72) Erfinder: Bauer, Josef, 20097 Hamburg (DE)
(74) Vertreter: Walter, Helmut, Dipl.-Ing.

(56) Entgegenhaltungen:
- WO-A-94/27785
- DE-U- 8 801 677
- DE-U- 29 607 056
- FR-A- 2 709 257
- US-A- 3 858 358
- US-A- 4 821 467
- US-A- 5 024 029

## Beschreibung

Die vorliegende Erfindung bezieht sich auf eine Strahlpistole gemäß dem Gattungsbegriff des einzigen, unabhängigen Patentanspruches, also auf eine Strahlpistole für die Naßstrahlung mit Zuführung eines Strahlmittel-Gasgemisches als einer Strahlkomponenten und separater Zuführung von Flüssigkeit als anderer Strahlkomponenten in die Strahlpistole, um nach Zuordnung beider Komponenten zueinander als Sprühstrahl zum Einsatz zu kommen.

Bei Anlagen mit einer solchen derartigen Strahlpistole ist es üblich, dass eine Person die Strahlpistole betätigt in der Weise, dass die Anteile von Granulat bzw. Strahlmittel. Wasser und Luft sowie die Richtung des aus diesen Komponenten gebildeten Arbeitsstrahls bestimmt werden, während eine zweite Person die Zuführung der Komponenten des Arbeitsstrahles zu der Strahlpistole bestimmt. Es ist also nur ein Zweipersonenbetrieb möglich. Außerdem sind mehrere Verschließteile vorhanden, die einzeln ausgewechselt werden müssen, was ebenfalls als Betriebserschwernis gesehen werden muß.

Ein System zur Reinigung von Gebäudefassaden und dergl. unter Anwendung geringen Druckes bei dem puderförmiges Granulat in komprimierter Luft fluidisiert ist und bei dem Wasser als Fördermittel für das Gemisch verwendet wird, ist aus FR-A-2709257 bekannt.

Aufgabe der vorliegenden Erfindung ist es, eine Strahlpistole aufzuzeigen, an der eine Person ohne Unterstützung durch eine zweite Person alle die Funktionen veranlassen kann, die zum schonenden und demnach wirkungsvollen Reinigen notwendig sind. Die Strahlpistole soll insbesondere im Rahmen einer Anlage vorteilhafterweise eingesetzt werden können, wie sie in DE 196 23 024.1 beschrieben ist.

Die wesentlichen Merkmale sind Gegenstand des Patentanspruches, d.h. eine gattungsgemäße Sprühpistole ist dadurch gekennzeichnet, dass durch die Strahlpistole in paralleler Zuordnung zueinander eine Flüssigkeitsführung mit einer Flüssigkeitszuleitung an ihrem einen Ende und einer Flüssigkeitsstrahldüse an ihrem anderen Ende und eine Granulatführung mit einer Zuführung für ein Gemisch aus Luft und Granulat an ihrem einen Ende und einer Gemischauslaßdüse an ihrem anderen Ende hindurchgeführt sind, wobei zwischen den Enden der Flüssigkeitsführung und der Granulatführung einerseits und den anderen Enden der Wasserführung und der Granulatführung andererseits ein Umschaltventil angeordnet ist, das eingangsseitig dem einen, zuführungsseitigen Ende der Flüssigkeitsführung zugeordnet ist und ausgangsseitig wahlweise dem von der Gemischauslaßdüse gebildeten anderen Ende der Granulatführung oder dem von der Flüssigkeitsstrahldüse gebildeten anderen Ende der Flüssigkeitsführung zuzuordnen ist, wobei weiter zwischen dem auslaßseitigen Ende des Umschaltventiles und der Granulatführung ein Einlaßstutzen einer von einem in die Granulatführung integrierten Zentralstück umschlossenen Mischkammer angeordnet ist, wobei weiter die Granulatführung achsgleich zur Längsachse der Mischkammer in diese mündet, diese Mischkammer einen in der Richtung ihrer Längsachse gerichteten Auslaß aufweist, während der Einnlaßstutzen zwischen Mischkammereinlaß und Mischkammerauslaß im wesentlichen tangential zur Mischkammer gerichtet ist und wobei schließlich ein wasserdruckabhängiger Differenzdruckschalter vorgesehen ist, der bei Verbindung des Ausganges des Umschaltventiles mit der Flüssigkeitsstrahldüse die Kesselanlage für das Granulat-Luft-Gemisches abschaltet während die Flüssigkeitspumpe weiterläuft.

Die Erfindung ist nachfolgend anhand der Zeichnung näher erläutert, in der zeigen:
- Fig. 1: die Gesamtheit der Strahlpistole,
- Fig. 2: die Flüssigkeitsführung, zu der in der Strahlpistole gemäß Fig. 1 die Granulatführung parallel verläuft und
- Fig. 3: eine bevorzugte Wirbeldüse für die Strahlpistole gemäß Fig. 1.

Der Aufbau der Wirbelstrahlpistole, die die erfindungsgemäße Strahlpistole sein soll, weist folgende Komponenten auf:
- Die Zuführung 1: des Granulat-Luftgemisches für die als Wirbeldüse ausgebildete Auslaßdüse 2,
- die Zuführung 3: des Wassers über ein Nadelventil 4 zu einem Umschaltventil 5
und entweder in die Wirbeldüse 2 oder in ein Nachspülrohr 6 mit nachgeschalteter Wasserstrahldüse 7
- die Zuführung 8: einer 12 V Leitung zu einem Steuerblock 9 zur Fernsteuerung und zur Bestimmung des Förderluftdruckes und der Strahlmittelmenge, die Ein- Aus- Schaltung vom Kesseldruck für die Förderluft, sowie zur Steuerung einer pneumatischen Wasserhochdruckpumpe.

Die Gesamtheit der erfindungsgemäßen Strahlpistole ergibt sich aus Fig. 1.

Ein Strahlschlauch 10 der Zuführung 1 ist mit einer Verbindungsschelle 12 an einem Einlaßrohr 13 festgehalten. Das Einlaßrohr ist an der Verbindungsstelle mit dem Strahlschlauch mit einem Wulst ausgebildet, um dessen Abrutschen zu verhindern. Das Einlaßrohr 13 ist mit einem Gewinde zur Verbindung mit dem Zentralstück 11 versehen. Das Zentralstück weist innenliegende Gewinde zur Verbindung mit der Düsengesamtheit auf, wobei die Verbindung auch mit Schnellverschlüssen möglich ist. Die Auslaßdüse 2 hat eine Düsenform, wie sie noch zu beschreiben sein wird.

Die Wasserstrahldüse 7 kann austauschbar sein, wenn sie nur den gewünschten Spüleffekt ergibt. Als Umschaltventil 5 ist ein Kugel-Nadel- oder Schiebe-Ventil möglich. Bei der Grundstellung des Umschaltventils 5 wird Wasser in das Zentralstück 11 der Strahldüseneinheit eingeleitet und der Weg zum Spülrohr freigegeben. Der Querschnitt der Wasserstrahldüse ist relativ groß, sodass bei erhöhtem Wasserdurchlaß der Druck abfällt. Ein Druckdifferenzschalter schaltet die Kesselanlage ab und nur die Wasserpumpe läuft. Ist eine Hochdruckreinigung mit der Pistole erwünscht, wird durch ein Kugelhahnventil die Luftzufuhr zur Kesselanlage abgesperrt und der Druck an der Pumpe erhöht.

Das Nadelventil 4 kann nur dem Freigeben und Absperren der Wasserzufuhr dienen oder aber auch durch einen zusätzlichen Druckdifferenzschalter die Hochdruckpumpe in Betrieb setzen. Die Kessel-Pumpenschaltung erfolgt durch einen Annäherungsschalter, der ohne Berührung schaltet oder durch einen Mikrodruckschalter, der gekoppelt die Kesselanlage sowie Hochdruckpumpe in oder außer Betrieb setzt. Weiter besteht die Möglichkeit, in Abhängigkeit vom Nadelventil 4 die Pumpe und Kesselanlage getrennt zu schalten. Da der Abzugshebel das Nadelventil 4 sowie den Annäherungs- oder Druckschalter betätigt, werden Pumpe und Kesselanlage zur gleichen Zeit geschaltet. Die notwendigen Leitungen werden mit den Kabeln des Steuerblockes gemeinsam in einen Kabelstrang zur Steuereinheit in die Anlage geführt. Der Steuerblock ist eine vergossene wasserdichte Steuereinheit, die die Regelung des Luftdruckes und der Strahlmittelmenge über eine Steuerleitung zur Anlage ermöglicht. Die Mehr- oder Minder-Regelung kann durch einzelne Schalter oder Druckknöpfe sowie durch Kippschalter erfolgen. Die Schaltstelle kann links und rechts an der Pistole angeordnet sein oder aber auch an einer Seite liegen. Die Schaltstelle(n) wird (werden) durch einen Schiebe-Klapp- oder Schrappdeckel vor Beschädigung oder ungewolltes Schalten geschützt.

Die innerhalb der erfindungsgemäßen Wirbelstrahlpistole ausgebildete Flüssigkeitsführung 3 ergibt sich aus Fig. 2. Die Flüssigkeitsführung 3 kann, wie dargestellt, starr oder als eine flexible Schlauchleitung ausgebildet sein und zunächst an ein Verbindungsstück 15 herangeführt sein. Mit dem Bezugszeichen 4 ist ein herkömmliches Nadelventil aus der Wasserhochdrucktechnik gekennzeichnet. Das Bezugszeichen 16 kennzeichnet ein weiteres Verbindungsstück. Die Bezugszeichen 17 und 18 kennzeichnen Zwischenleitungen, die durch flexible Schlauchleitungen ersetzt werden können. Das Bezugszeichen 5 kennzeichnet die Gesamtheit des auf ein Zwischenstück 18b folgenden Umschaltventils 5 mit einer Kugel 16a. Durch Verdrehen der Achse 12a wird die Kugel 16a gehoben oder gesenkt und gibt wahlweise den Durchgang zur Wirbeldüse 2 oder zur Wasserstrahldüse 7 frei oder sperrt ihn. Das Umschaltventil 5 kann ein Nadelventil mit gleicher Funktion sein. Das Bezugszeichen 18a kennzeichnet ein Endrohr. Das Bezugszeichen 7 kennzeichnet die Wasserstrahldüse als eine einschraubbare Strahldüse mit gewünschtem Strahlbild, beispielsweise ein Punkt-Flach- oder Kegelstrahlbild.

Das für die Erfindung vorgesehene Zentralstück 11 mit Wirbeldüse 2 ergibt sich aus Fig. 3 mit den Teilfiguren 3a bis 3d, von denen Fig.3a eine perspektivische Ansicht,Fig. 3b eine Seitenansicht, Fig. 3c eine Stirnansicht und Fig. 3d eine Draufsicht darstellen. Das Bezugszeichen 2 kennzeichnet die als schraubbare Punktdüse mit durchgehendem Gewinde für Schraubverbindung oder mit 0-Ring für Schnellverbindung ausgebildete Wirbel- bzw. Auslaßdüse. Das Bezugszeichen 4a kennzeichnet ein eingeschweißtes Gewinderohr für die Düsenfunktion. Das Bezugszeichen 11 kennzeichnet das Zentralstück mit zwei Innengewindestellen, das im wesentlichen verschleißfrei ist. Das Bezugszeichen 2 kennzeichnet die Wirbel- bzw. Auslaßdüse mit erfindungsgemäßer Ausbildung als Mischkammerteileinsatz, der ein Verschleißteil ist.

Der Steuerblock 9 gemäß Fig. 1 ist in die Strahlpistole integriert und wirkt über ein Fernbedienungskabel, das in die Zuleitung 8 integriert ist, um die Zuführung der Komponenten Gas (im allgemeinen Luft), Strahlmittel (Granulat) und Flüssigkeit (im allgemeinen Wasser) zu regeln. Andererseits wirkt der Steuerblock auf das Umschaltventil 5, um dieses in eine von drei Stellungen zu bringen. In der einen dieser Endstellungen sind alle Ventilauslässe gesperrt. Aus der Auslaßdüse tritt trockenes Strahlmittel-Gasgemisch aus, sofern nicht die Zufuhr dieses Gemisches zu der Strahlpistole mittels des Steuerblokkes ebenfalls gesperrt ist. In einer der beiden anderen der drei Endstellungen des Umschaltventiles 5 erfolgt die Flüssigkeitszufuhr allein zur Wasserstrahldüse 7, um aus dieser als Wasch- oder Spülstrahl auszutreten. In der anderen der beiden anderen der drei Endstellungen wird die Flüssigkeit der in die Auslaßdüse integrierten Mischkammer zugeleitet, in der das zum Sprühen zum Einsatz kommende Gemisch aus Gas, Strahlmittel und Flüssigkeit aufbereitet wird. Wichtig ist dabei die Art der Zumischung über einem Einlaßstutzen 20 tangential zur Strömungsrichtung des Strahlmittel-Gasgemisches. Hierzu ist das Einlaßrohr für das Strahlmittel-Gasgemisch durch das Zentralstück hindurchgeführt, um etwas in die vom Strahldüsengehäuse umschlossene Mischkammer 21 hineinzuragen. Zwischen dem Einlaßrohr und dem dieses konzentrisch umgebenden Zentralstück befindet sich ein Ringraum geringer Weite, in den schräg der vom Umschaltventil bei dessen entsprechender Stellung mit Flüssigkeit versorgte Einlaßstutzen 20 mündet derart, daß die Flüssigkeit in der Längsrichtung des Ringraumes mit einer axialen Richtungskomponenten und mit einer Umfangsrichtungskomponenten geführt wird. Am Ende des Ringraumes und des in der selben Querschnittsebene liegende Ende Einlaßrohres wird der mit Drall behaftete hohle Flüssigkeitsstrahl dem axial strömenden Strahlmittel-Gasgemisch zugeordnet, umgibt dieses mantelartig und reißt es in Grenzen in Umfangsrichtung (zusätzlich zur Axialbewegung) mit, sodass das Gemisch aus Strahlmittel, Gas und Flüssigkeit nicht senkrecht auf eine zu reinigende Oberfläche aufprallt, sondern über die Fläche als energiereicher Film bewegt wird und dabei effizient aber schonend den Schmutz von der Fläche ablöst.

## Patentansprüche

1. Strahlpistole für die Naßstrahlung mit Zuführung eines Strahlmittel-Gasgemisches als einer Strahlkomponenten und separater Zuführung von Flüssigkeit als anderer Strahlkomponenten in die Strahlpistole, um nach Zuordnung beider Komponenten zueinander als Sprühstrahl zum Einsatz zu kommen,
wobei
durch die Strahlpistole in paralleler Zuordnung zueinander eine Flüssigkeitsführung (3) mit einer Flüssigkeitszuleitung an ihrem einen Ende und einer Flüssigkeitsstrahldüse (7) an ihrem anderen Ende und eine Granulatführung (1) mit einer Zuführung für ein Gemisch aus Luft und Granulat an ihrem einen Ende und einer Gemischauslaßdüse (2) an ihrem anderen Ende hindurchgeführt sind,
**dadurch gekennzeichnet, dass** zwischen den einen Enden der Flüssigkeitsführung (3) und der Granulatführung (1) einerseits und den anderen Enden der Flüssigkeitsführung (3) und der Granulatführung (1) andererseits ein Umschaltventil (5) angeordnet ist, das eingangsseitig dem einen, zuführungsseitigen Ende der Flüssigkeitsführung (3) zugeordnet ist, und ausgangsseitig wahlweise dem von der Gemischauslaßdüse (2) gebildeten anderen Ende der Granulatführung (1) oder dem von der Flüssigkeitsstrahldüse (7) gebildeten anderen Ende der Flüssigkeitsführung (3) zuzuordnen ist, wobei weiter zwischen dem auslaßseitigen Ende des Umschaltventiles (5) und der Granulatführung (1) ein Einlaßstutzen (20) einer von einem in die Granulatführung integrierten Zentralstück (11) umschlossenen Mischkammer angeordnet ist, wobei weiter die Granulatführung (1) achsgleich zur Längsachse der Mischkammer in diese mündet, diese Mischkammer einen in der Richtung ihrer Längsachse gerichteten Auslaß aufweist, während der Einlaßstutzen (20) zwischen Mischkammereinlaß und Mischkammerauslaß im wesentlichen tangential zur Mischkammer gerichtet ist und wobei schließlich ein wasserdruckabhängiger Differenzdruckschalter vorgesehen ist, der bei Verbindung des Ausganges des Umschaltventiles (5) mit der Flüssigkeitsstrahldüse (7) die Kesselanlage für das Granulat-Luft-Gemisch abschaltet, während die Flüssigkeitspumpe weiterläuft.

## Claims

1. A blasting pistol for wet blasting, supplied with a first blasting component in the form of a mixture of abrasive and gas and separately supplied with a second blasting component in the form of a liquid, for use as a spray jet after the two components have been adjusted, wherein a liquid guide (3) comprising a feed line at one end and a jet nozzle (7) at its other end extends through the blasting piston parallel to a granulate guide (1) with an inlet for a mixture of air and granulate at one end and a mixture outlet nozzle (2) at its other end, **characterised in that** a change-over valve (5) is disposed between the one end of the liquid guide (3) and of the granulate guide (1) on the one hand and the other end of the liquid guide (3) and the granulate guide (1) on the other hand and associated on the input side with the inlet end of the liquid guide (3) whereas its outlet is associated optionally with the other end of the granulate guide (1) formed by the mixture outlet nozzle (2) or the other end of the liquid guide (3) formed by the liquid jet nozzle (7), wherein an inlet nozzle (20) of a mixing chamber surrounded by a central member (11) incorporated in the granulate guide is disposed between the granulate guide (1) and the outlet end of the change-over valve (5), wherein also the granulate guide (1) is coaxial with the longitudinal axis of the mixing chamber and opens into it, the mixing chamber has an outlet in the direction of its longitudinal axis, and the inlet nozzle (20) between the mixing chamber inlet and the mixing chamber outlet is substantially at a tangent to the mixing chamber and wherein finally a differential pressure switch dependent on the water pressure is provided and switches off the boiler system for the granulate-air mixture when the outlet of the change-over valve (5) is connected to the liquid jet nozzle (7) whereas the liquid pump continues to operate.

## Revendications

1. Pistolet de sablage pour le sablage par voie humide avec apport, dans le pistolet de sablage, d'un mélange agent de sablage-gaz au titre de l'un des composants de sablage et, séparément, de liquide au titre de l'autre composant de sablage, afin d'être mis en oeuvre sous forme de jet projeté après dosage des deux composants l'un par rapport à l'autre, le pistolet de sablage étant traversé, selon un agencement mutuellement parallèle, par une conduite de liquide (3) avec une arrivée de liquide à sa première extrémité et avec une buse de projection de liquide (7) à sa seconde extrémité et par une conduite de granulat (1) avec un moyen d'amenée pour un mélange d'air et de granulat à sa première extrémité et une buse de sortie de mélange (2) à sa seconde extrémité, **caractérisé en ce qu'**entre les premières extrémités de la conduite de liquide (3) et de la conduite de granulat (1), d'une part, et les secondes extrémités de la conduite de liquide (3) et de la conduite de granulat (1), d'autre part, est implantée une valve d'inversion (5) qui est reliée, côté entrée, à la première extrémité, côté amenée, de la conduite de liquide (3) et, côté sortie, peut être reliée sélectivement à la seconde extrémité de la conduite de granulat (1) formée par la buse de sortie de mélange (2) ou à la seconde extrémité de la conduite de liquide (3) formée par la buse de projection de liquide (7), entre l'extrémité côté sortie de la valve d'inversion (5) et la conduite de granulat (1) étant en outre implantée une tubulure d'entrée (20) d'une chambre de mélange entourée par un élément central (11) intégré à la conduite de granulat, la conduite de granulat (1) débouchant en outre dans la chambre de mélange suivant le même axe longitudinal que celle-ci, ladite chambre de mélange comportant une sortie orientée en direction de son axe longitudinal, tandis que la tubulure d'entrée (20) est orientée sensiblement tangentiellement à la chambre de mélange entre l'entrée de la chambre de mélange et la sortie de la chambre de mélange, et un contacteur à pression différentielle sensible à la pression d'eau étant enfin prévu, lequel coupe le système de chaudière pour le mélange granulat-air en cas de liaison de la sortie de la valve d'inversion (5) à la buse de projection de liquide (7), tandis que la pompe à liquide continue de fonctionner.
